# FASCICULE DE BREVET EUROPEEN

(11) **EP 1 135 298 B1**
(45) Date de publication et mention de la délivrance du brevet: **06.11.2002**
(21) Numéro de dépôt: 99958240.6
(22) Date de dépôt: 03.12.1999
(51) Int. Cl.: B65D 5/00, B65D 81/36

(54) **EMBALLAGE POUR BOUTEILLE**
FLASCHENVERPACKUNG
PACKAGING FOR BOTTLE

(30) Priorité: 04.12.1998 FR 9815361
(43) Date de publication de la demande: 26.09.2001
(73) Titulaire: Veuve Clicquot Ponsardin - Maison Fondee en 1772, 51100 Reims (FR)
(72) Inventeur: SARNE, Giorgio, F-51100 Reims (FR); SIMOTTEL, Benoît, F-29200 Brest (FR)
(74) Mandataire: Bentz, Jean-Paul
(86) Numéro de dépôt international: FR9903004
(87) Numéro de publication internationale: WO00034134

(56) Documents cités:
- DE-B- 1 205 005
- DE-U- 9 010 792
- FR-A- 2 758 530
- GB-A- 2 236 739
- US-A- 3 006 165
- US-A- 5 094 359

## Description

La présente invention concerne, de façon générale, un emballage en matière cartonnée ou analogue, et en particulier un emballage pour bouteille.

Plus précisément, l'invention concerne un emballage pour bouteille, comprenant une enveloppe réalisée à partir d'une surface imperméable et sensiblement plane, tel qu'un flan de carton, pliée de manière à présenter un fond et une paroi enveloppante formée de parties planes alternant avec des parties pliées en accordéon, chaque partie pliée en accordéon étant reliée à des première et seconde parties planes adjacentes par des premier et second bords communs respectifs se rejoignant au fond de l'enveloppe pour former un pli principal en V, et cette enveloppe pouvant être déployée pour constituer un récipient propre à recevoir un liquide susceptible de réfrigérer la bouteille pouvant être placée dans ce récipient.

Un emballage de ce type est par exemple connu des documents de brevets US 5 094 359 et DE 1 205 005.

Comme le montre en particulier ce dernier document, un tel emballage est notamment utilisable, dans sa configuration repliée, pour protéger des chocs un contenu relativement fragile tel qu'une bouteille de champagne, et, dans sa configuration déployée, pour remplir la fonction d'un seau à champagne.

Une difficulté essentielle que doivent surmonter la réalisation et l'utilisation d'un tel emballage réside dans l'absolue nécessité de faire en sorte que cet emballage soit et reste étanche, dans sa configuration déployée, en dépit des éventuelles déformations et usures superficielles qu'il aura pu subir depuis sa fabrication jusqu'à son utilisation finale.

Dans ce contexte, l'invention a précisément pour but de proposer un emballage spécialement conçu pour répondre à cette exigence.

A cette fin, l'emballage de l'invention, par ailleurs conforme à la définition qu'en donne le préambule ci-dessus, est essentiellement caractérisé en ce que chaque partie pliée en accordéon est repliée de part et d'autre d'une ligne de pliage plane s'étendant depuis le fond de l'enveloppe jusqu'à un bord libre de cette enveloppe, ladite ligne de pliage plane étant une ligne brisée formant une succession alternative d'angles saillants et rentrants.

L'avantage principal que présente ainsi l'agencement de l'invention est que les sommets formés par les lignes de pliage sont répartis le long de la ligne de pliage en zigzag au lieu d'être concentrés dans une même zone comme l'enseigne par exemple le brevet DE 1 205 005, une telle concentration conduisant à une fragilisation importante de l'enveloppe dans la zone de concentration.

Dans le mode de réalisation préféré de l'emballage de l'invention, chaque partie en accordéon comprend, en plus des premier et second bords communs qui définissent le pli principal en V, des lignes de pliage internes qui définissent au moins deux plis en V supplémentaires, la ligne de pliage plane passant par des sommets respectifs du pli principal en V et des plis en V supplémentaires, et les plis en V supplémentaires sont imbriqués l'un dans l'autre et homothétiques au pli principal en V par translation le long de la ligne de pliage plane.

Ainsi, un second avantage de l'invention, corrélé au premier, est que les sommets formés par les lignes de pliage sont, à l'exception du sommet correspondant au pli principal en V, distants des coins de l'enveloppe, c'est-à-dire des zones où l'enveloppe est le plus soumise au risque de subir des chocs et / ou des usures susceptibles de la rompre.

De préférence, les parties planes forment des bandes d'égale longueur, à bords parallèles, reliées entre elles par le fond de l'enveloppe, lequel est par exemple un polygone convexe d'ordre déterminé, les parties planes dessinant alors, lorsque l'enveloppe est mise à plat, une étoile présentant un nombre de branches égal à l'ordre du polygone.

Dans la forme la plus simple de réalisation de l'invention, le fond, qui peut être un polygone régulier, est avantageusement au moins un polygone d'ordre relativement faible, par exemple un carré ou un rectangle, c'est-à-dire un polygone rectangle d'ordre quatre, l'étoile prenant alors la forme d'une croix à quatre branches.

L'emballage peut par ailleurs comprendre un renfort fixé à l'enveloppe, par exemple par collage, et recouvrant au moins partiellement le fond et les parties planes de cette enveloppe.

Des organes de maintien sont avantageusement prévus pour retenir positivement l'enveloppe en position déployée de récipient, ces organes de maintien comprenant par exemple des paires de volets rabattables du renfort, un premier volet de chaque paire présentant une fente, et un second volet de cette paire comportant une patte sélectivement insérée et retenue prisonnière dans la fente.

Pour mieux résister au transport et offrir une présentation agréable, l'emballage de l'invention peut en outre comporter un étui dans lequel l'enveloppe est sélectivement insérée et maintenue en position repliée pour protéger la bouteille.

Enfin, l'enveloppe est de préférence revêtue, sur sa face interne au moins, d'un matériau résistant à l'eau, tel qu'un complexe PET plus aluminium.

D'autres avantages et caractéristiques de l'invention apparaîtront mieux dans la description détaillée qui suit et se réfère aux dessins annexés, donnés uniquement à titre d'exemple, et dans lesquels :
- la figure 1 est une vue en perspective d'un emballage selon cette invention, lequel emballage comprend une enveloppe insérée dans un étui et montrée en position légèrement sortie de l'étui ;
- la figure 2 est une vue en perspective et en position ouverte de l'enveloppe qui, dans cette position, forme un récipient ou un vase étanche, apte à contenir une bouteille pour la réfrigérer ;
- la figure 3 est une vue en élévation et de côté, en position ouverte, de l'enveloppe ;
- la figure 4 est une vue de dessus de l'enveloppe ouverte et présentant la forme d'un récipient ;
- la figure 5 est une vue de dessous et en plan de l'enveloppe, en position à plat ; et
- la figure 6 est une vue en plan, également en position à plat, d'un renfort à fixer sur le dessous de l'enveloppe visible sur la figure 5.

Comme on le voit clairement sur les figures 1 à 4, un emballage conforme à cette invention comprend une enveloppe 1 réalisée en carton ou matériau analogue. Cette enveloppe se compose, d'une manière générale, d'un certain nombre de parois pliées, lesquelles parois, en position repliée comme on le voit sur la figure 1, forment un réceptacle susceptible de recevoir une bouteille B, et en position déployée, comme on le voit sur les figures 2 à 4, forment un récipient susceptible de recevoir un liquide permettant la réfrigération de la bouteille B. A cet égard, l'enveloppe 1 comportera, de préférence sur sa surface interne 2, un revêtement imperméable, tel qu'un film polymère métallisé, par exemple un complexe PET plus aluminium.

Revenant à la figure 1, on voit qu'en position repliée, l'enveloppe 1 est insérable dans un étui 3 qui peut être une boîte classique en carton avec couvercle 4.

L'enveloppe 1, comme on le voit bien sur les figures 1 à 5, se compose essentiellement d'un fond 5 et d'une paroi latérale enveloppante formée de parties planes 6 séparées et raccordées par des parties pliées en accordéon 7.

Suivant l'exemple représenté, les parois planes 6 sont au nombre de quatre et présentent une forme rectangulaire réalisant une partie de la paroi verticale de l'enveloppe. Ces parties planes 6, lorsque l'enveloppe est à plat comme montré sur la figure 5, forment une croix à quatre branches de longueur et de largeur égales et dont l'intersection forme le fond carré 5 de l'enveloppe, qui reçoit le cul de la bouteille B.

Comme cela est bien visible sur les figures 2 à 5, les parties verticales et pliées en accordéon 7, sont elles aussi au nombre de quatre qui ont chacune une forme carrée en position à plat (figure 5) et qui comportent un certain nombre de lignes de pliage.

Ces lignes de pliage, pour chaque partie pliée en accordéon 7, définissent deux V homothétiques imbriqués 8,9 en saillie vers l'intérieur de l'enveloppe 1 et dont les pointes 10, lorsque l'enveloppe est à plat, sont dirigées vers le centre du fond 5 de cette enveloppe. Ces lignes de pliage définissent aussi un pli 15 également en saillie vers l'intérieur de l'emballage et aboutissant au bord libre 12 de l'emballage.

On voit clairement sur la figure 5, qu'une branche 8a, 9a des deux V 8, 9 est parallèle au bord 6a de l'une des parties planes 6 en étant raccordée à ladite partie plane, tandis que l'autre branche 8b, 9b des deux V imbriqués 8, 9 est parallèle au bord 6b d'une partie plane voisine en étant raccordée à ladite partie plane. Bien évidemment, les deux V imbriqués 8,9 visibles sur les figures 2 à 4, forment chacun un angle droit à la pointe 10, lorsque l'enveloppe 1 est à plat, et a un fond carré comme on le voit sur la figure 5. Sur cette figure, on a représenté en traits pointillés les lignes de pliage en saillie côté intérieur de l'enveloppe, et en traits pleins, les lignes de pliage en creux du côté intérieur de l'enveloppe qui forme un récipient comme expliqué précédemment.

Comme on peut le comprendre à l'aide de la figure 5, chaque partie pliée en accordéon 7, comporte aussi une ligne de pliage en zigzag 11 située dans un plan passant notamment par la pointe 10 des deux V imbriqués 8, 9. Cette ligne de pliage en zigzag ou brisée 11 aboutit d'une part à l'intersection de deux parties planes voisines 6 et d'autre part au sommet 16 de chaque partie pliée 7, en passant par le pli 15, lequel sommet 16 est sur le bord libre 12 de l'enveloppe 1. Plus précisément, les traits alternativement pointillés et pleins matérialisant la ligne de pliage 11 sur la figure 5, montrent que ladite ligne est constituée par une succession de lignes brisées alternativement en creux et en saillie.

On observera également que toutes les lignes de pliage de chaque partie 7 pliée en accordéon définissent entre elles, des parois de largeur sensiblement égale. Ainsi, la paroi entre la ligne de pliage 8a et le bord 6a d'une partie plane 6 a une largeur sensiblement égale à celle de la paroi formée entre la ligne de pliage 8a et une ligne de pliage intermédiaire 13 entre ladite ligne 8a et la ligne de pliage 9a, à celle de la paroi formée entre la ligne de pliage 13 et la ligne de pliage 9a, et à celle formée entre la ligne de pliage 9 et une dernière ligne de pliage 14 prévue au coin de chaque angle que forme à plat le flan de carton qui constitue l'enveloppe. En outre, les plis 14 définissent un carré avec le bord libre 12 dans chaque angle extérieur de l'enveloppe à plat. On comprend donc que les lignes de pliage successives 14, 9, 13, et 8 forment autant de V à branches parallèles entre elles et avec le bord 6a des parties planes 6, étant entendu, comme expliqué précédemment, que la ligne de pliage 11 est constituée de lignes brisées alternativement en creux et en saillie avec inversion de la direction de ces lignes brisées à l'intersection de la ligne de pliage 11 avec la pointe de tous les V.

En bref, comme on le voit bien sur les figures 2, 3 et 4, chaque partie 7 pliée en accordéon et raccordée à deux parties planes voisines 6 est formée d'une pluralité de dièdres alternativement saillants et rentrants qui convergent vers le centre du fond 5 de l'emballage 1 et cela de part et d'autre du plan contenant la ligne de pliage 11 en zigzag qui, lorsque l'emballage 1 est en position à plat, comme on le voit sur la figure 5, passe par le centre de la paroi carrée formant le fond 5 de l'emballage.

On a montré en 20 sur la figure 6, un renfort de l'enveloppe qui présente une forme en croix identique à la forme en croix des quatre parois 6 visibles sur la figure 5. Ce renfort, en carton par exemple, peut être fixé par collage sur la surface extérieure de l'enveloppe en position exactement superposée aux parois planes 6 et au fond 5.

On voit encore sur la figure 6 que le renfort cruciforme 20 comporte d'un côté deux volets opposés 21 comportant chacun une ligne de pliage 22 et portant à leur extrémité une partie en forme de crochet 23, tandis que, d'un autre côté, et en vis-à-vis des volets précités, sont prévus deux autres volets 24 avec lignes de pliage 25 et comportant chacun une fente 26 avec laquelle peut coopérer la partie en forme de crochet 23. Plus précisément, le renfort 20 est formé de deux branches 27, 28 à angle droit, les volets 21 et 24 étant situés de part et d'autre de la branche 28. On a montré en 29 et 30 des lignes de pliage des volets 24, 21 respectivement par rapport à la branche 27 du renfort 20. On voit également en 31 les bords découpés et libres que comportent les volets 21, 24.

Ainsi, comme il apparaît clairement sur les figures 2 et 3, les volets 21 et 24 du renfort 20 sont repliés contre les parois planes 6 de l'enveloppe 1 ou, plus exactement, contre respectivement les deux moitiés de la branche 28 du renfort 20 qui sont superposées auxdites parois planes 6. Ainsi, les parties en forme de crochet 23 sont introduites dans leurs fentes respectives 26 où elles peuvent coulisser. Dès lors, lorsque l'enveloppe 1 est sortie de son étui 3 comme on peut le comprendre en se reportant à la figure 1, cette enveloppe se déploie en s'évasant en partie haute pour former le récipient visible sur les figures 2 et 3, étant entendu que lors de ce déploiement, les parties en forme de crochet 23 coulisseront dans les fentes 26, et cela jusqu'à ce que lesdites parties en forme de crochet 23 viennent buter à l'extrémité 26a desdites fentes 26, c'est-à-dire à un point où les fentes 26 forment chacune un coude bien visible sur les figures 2, 3 et 6. Ainsi, l'enveloppe 1 sera verrouillée pour une position ouverte donnée et appropriée pour constituer un récipient apte à recevoir un liquide susceptible de réfrigérer le contenu de la bouteille B logée dans ledit récipient.

On a donc réalisé suivant l'invention un emballage pour bouteille transformable de façon quasi-instantanée en un récipient ou vase de présentation et de réfrigération de ladite bouteille.

Bien entendu, l'invention n'est nullement limitée au mode de réalisation décrit et illustré qui n'a été donné qu'à titre d'exemple, mais s'étend au contraire à l'ensemble des emballages répondant à la définition qu'en donnent les revendications.

## Revendications

1. Emballage pour bouteille, comprenant une enveloppe (1) réalisée à partir d'une surface imperméable et sensiblement plane, tel qu'un flan de carton, pliée de manière à présenter un fond (5) et une paroi enveloppante formée de parties planes (6) alternant avec des parties pliées en accordéon (7), chaque partie (7) pliée en accordéon étant reliée à des première et seconde parties planes (6) adjacentes par des premier et second bords communs respectifs (6a, 6b) se rejoignant au fond (5) de l'enveloppe (1) pour former un pli principal en V (6a, 6b), et cette enveloppe (1) pouvant être déployée pour constituer un récipient propre à recevoir un liquide susceptible de réfrigérer la bouteille (B) pouvant être placée dans ce récipient, **caractérisé en ce que** chaque partie (7) pliée en accordéon est repliée de part et d'autre d'une ligne de pliage plane (11) s'étendant depuis le fond (5) de l'enveloppe (1) jusqu'à un bord libre (12) de cette enveloppe (1), ladite ligne de pliage plane étant une ligne brisée formant une succession alternative d'angles saillants et rentrants.

2. Emballage suivant la revendication 1, **caractérisé en ce que** chaque partie (7) en accordéon comprend, en plus des premier et second bords communs (6a, 6b) qui définissent le pli principal en V (6a, 6b), des lignes de pliage internes qui définissent au moins deux plis en V supplémentaires (8, 9), **en ce que** la ligne de pliage plane (11) passe par des sommets respectifs du pli principal en V et des plis en V supplémentaires (8, 9), et **en ce que** les plis en V supplémentaires sont imbriqués l'un dans l'autre et homothétiques au pli principal en V par translation le long de la ligne de pliage plane (11).

3. Emballage suivant l'une quelconque des revendications précédentes, **caractérisé en ce que** les parties planes (6) forment des bandes d'égale longueur, à bords parallèles, reliées entre elles par le fond (5) de l'enveloppe (1).

4. Emballage suivant la revendication 3, **caractérisé en ce que** le fond est un polygone convexe d'ordre déterminé, et **en ce que** les parties planes (6) dessinent, lorsque l'enveloppe (1) est mise à plat, une étoile présentant un nombre de branches égal à l'ordre du polygone.

5. Emballage suivant la revendication 4, **caractérisé en ce que** le fond (5) est un polygone régulier.

6. Emballage suivant la revendication 4 ou 5, **caractérisé en ce que** le fond (5) est un polygone rectangle d'ordre quatre, l'étoile prenant la forme d'une croix à quatre branches.

7. Emballage suivant l'une quelconque des revendications précédentes, **caractérisé en ce qu'**il comprend un renfort (20) fixé à l'enveloppe (1), par exemple par collage, et recouvrant au moins partiellement le fond (5) et les parties planes (6) de cette enveloppe.

8. Emballage suivant l'une quelconque des revendications précédentes, **caractérisé en ce qu'**il comprend des organes de maintien (23) pour retenir positivement l'enveloppe (1) en position déployée de récipient.

9. Emballage suivant les revendications 7 et 8, **caractérisé en ce que** les organes de maintien (23) comprennent des paires de volets (24, 21) rabattables du renfort (20), un premier volet (24) de chaque paire présentant une fente (26), et un second volet (21) de cette paire comportant une patte (23) sélectivement insérée et retenue prisonnière dans la fente (26).

10. Emballage suivant l'une quelconque des revendications précédentes, **caractérisé en ce qu'**il comporte en outre un étui (3) dans lequel l'enveloppe (1) est sélectivement insérée et maintenue en position repliée pour protéger la bouteille (B).

11. Emballage suivant l'une quelconque des revendications précédentes, **caractérisé en ce que** l'enveloppe présente une face interne (2) revêtue d'un matériau résistant à l'eau, tel qu'un complexe PET plus aluminium.

## Patentansprüche

1. Verpackung für eine Flasche, mit einer Hülle (1), die aus einer undurchlässigen und im wesentlichen ebenen Fläche hergestellt ist, wie etwa einem Zuschnitt aus Karton, die so gefaltet ist, dass sie einen Boden (5) und eine aus flachen Teilen (6) gebildete Hüllwand aufweist, die abwechselnd mit ziehharmonikaförmig gefalteten Teilen (7) angeordnet sind, wobei jeder ziehharmonikaförmig gefaltete Teil (7) mit einem ersten und einem zweiten flachen Teil (6) verbunden ist, die jeweils mit einem ersten und einem zweiten gemeinsamen Rand (6a, 6b) aneinandergrenzen, die am Boden (5) der Hülle (1) aufeinandertreffen, um eine V-förmige Hauptfaltung (6a, 6b) zu bilden, und wobei diese Hülle (1) auseinandergefaltet werden kann, um einen Behälter zu bilden, der eine Flüssigkeit zum Kühlen der Flasche (B) aufnehmen kann, die in diesen Behälter stellbar ist, **dadurch gekennzeichnet, dass** jeder ziehharmonikaförmige Teil (7) auf beiden Seiten einer eben verlaufenden Faltlinie (11) umgefaltet ist, die sich vom Boden (5) der Hülle (1) bis zu einem freien Rand (12) dieser Hülle (1) erstreckt, wobei die genannte eben verlaufende Faltlinie eine unterbrochene Linie ist, die eine Folge von abwechselnd vorspringenden und rückspringenden Winkeln bildet.

2. Verpackung nach Anspruch 1, **dadurch gekennzeichnet, dass** jeder ziehharmonikaförmige Teil (7) zusätzlich zum ersten und zweiten gemeinsamen Rand (6a, 6b), welche die V-förmige Hauptfaltung (6a, 6b) definieren, innere Faltlinien aufweist, die zumindest zwei zusätzliche V-förmige Faltungen (8, 9) definieren, dass die eben verlaufende Faltlinie (11) durch die jeweiligen Scheitel der V-förmigen Hauptfaltung und der zusätzlichen V-förmigen Faltungen (8, 9) verläuft, und dass die zusätzlichen V-förmigen Faltungen durch Verschieben entlang der ebenen Faltlinie (11) einander überlappen und homothetisch zur V-förmigen Hauptfaltung liegen.

3. Verpackung nach einem der vorangehenden Ansprüche, **dadurch gekennzeichnet, dass** die flachen Teile (6) Streifen gleicher Länge und mit parallelen Rändern bilden, die durch den Boden (5) der Hülle (1) miteinander verbunden sind.

4. Verpackung nach Anspruch 3, **dadurch gekennzeichnet, dass** der Boden ein konvex ausgeführtes Vieleck bestimmter Ordnung ist und dass die flachen Teile (6) bei flach liegender Hülle (1) eine Sternform abbilden, die eine der Ordnung des Vielecks entsprechende Anzahl an Schenkeln aufweist.

5. Verpackung nach Anspruch 4, **dadurch gekennzeichnet, dass** der Boden (5) ein regelmäßiges Vieleck ist.

6. Verpackung nach Anspruch 4 oder 5, **dadurch gekennzeichnet, dass** der Boden (5) ein rechteckiges Vieleck mit Ordnung vier ist, wobei die Sternform die Form eines Kreuzes mit vier Schenkeln annimmt.

7. Verpackung nach einem der vorangehenden Ansprüche, **dadurch gekennzeichnet, dass** sie eine Verstärkung (20) enthält, die beispielsweise durch Ankleben an der Hülle (1) befestigt ist und zumindest teilweise den Boden (5) und die flachen Teile (6) dieser Hülle abdeckt.

8. Verpackung nach einem der vorangehenden Ansprüche, **dadurch gekennzeichnet, dass** sie Haltemittel (23) aufweist, um die Hülle (1) positiv in der auseinandergefalteten Behälterstellung zu halten.

9. Verpackung nach Anspruch 7 und 8, **dadurch gekennzeichnet, dass** die Haltemittel (23) umschlagbare Abschnittspaare (24, 21) der Verstärkung (20) enthalten, wobei ein erster Abschnitt (24) eines jeden Paares einen Schlitz (26) aufweist und ein zweiter Abschnitt (21) dieses Paares eine Lasche (23) aufweist, die wahlweise in den Schlitz (26) eingeführt und darin eingeschlossen ist.

10. Verpackung nach einem der vorangehenden Ansprüche, **dadurch gekennzeichnet, dass** sie ferner eine Ummantelung (3) enthält, in der die Hülle (1) wahlweise eingeführt und in der gefalteten Stellung gehalten wird, um die Flasche (B) zu schützen.

11. Verpackung nach einem der vorangehenden Ansprüche, **dadurch gekennzeichnet, dass** die Hülle eine Innenseite (2) aufweist, die mit einem wasserfesten Material, wie etwa einem PET-Aluminiumverbund, überzogen ist.

## Claims

1. A packaging for a bottle, comprising an envelope (1) made from a waterproof and substantially flat surface such as a blank of cardboard, folded so as to provide a bottom (5) and an enveloping wall formed of flat portions (6) alternating with folded portions forming a bellows structure (7), each folded bellows portion (7) being connected to first and second adjacent flat portions (6) by first and second respective common edges (6a, 6b) which join at the bottom (5) of the envelope (1) to form a V-shaped main fold (6a, 6b), and said envelope (1) being unfoldable to constitute a receptacle adapted to receive a liquid adapted to cool the bottle (B) able to be placed in said receptacle, **characterised in that** each folded bellows portion (7) is folded on either side of a plane folding line (11) extending from the bottom (5) of the envelope (1) to a free edge (12) of said envelope (1), said plane folding line being a broken line forming an alternating succession of salient and reentrant angles.

2. A packaging according to Claim 1, **characterised in that** each bellows portion (7) comprises, in addition to the first and second common edges (6a, 6b) defining the V-shaped main fold (6a, 6b), internal folding lines which define at least two supplementary V-shaped folds (8, 9), **in that** the plane folding line (11) passes through respective vertices of the main V-shaped fold and of the supplementary V-shaped folds (8, 9), and **in that** the supplementary V-shaped folds are imbricated with one another and are homothetic to the main V-shaped fold by translation along the plane folding line (11).

3. A packaging according to one of the preceding claims, **characterised in that** the flat portions (6) form strips of equal length having parallel edges and being interconnected by the bottom (5) of the envelope (1).

4. A packaging according to Claim 3, **characterised in that** the bottom is a convex polygon of a determinate order, **in that** when the envelope (1) is flattened out the flat portions (6) describe a star having a number of branches equal to the order of the polygon.

5. A packaging according to Claim 4, **characterised in that** the bottom (5) is a regular polygon.

6. A packaging according to Claim 4 or 5, **characterised in that** the bottom (5) is a fourth-order rectangular polygon, the star taking the form of a cross with four branches.

7. A packaging according to one of the preceding claims, **characterised in that** it comprises a reinforcement (20) fixed to the envelope (1), for example by glue, and at least partially covering the bottom (5) and the flat portions (6) of said envelope.

8. A packaging according to one of the preceding claims, **characterised in that** it comprises retaining elements (23) to hold the envelope (1) positively in the unfolded receptacle position.

9. A packaging according to claims 7 and 8, **characterised in that** the retraining elements (23) comprise pairs of hinged flaps (24, 21) of the reinforcement (20), a first flap (24) of each pair having a slit (26) and a second flap (21) of this pair having a tab (23) selectively inserted and held captive in the slit (26).

10. A packaging according to one of the preceding claims, **characterised in that** it additionally comprises a sheath (3) in which the envelope (1) is selectively inserted and maintained in the folded position to protect the bottle (B).

11. A packaging according to one of the preceding claims, **characterised in that** the envelope has an internal face (2) covered with waterproof material such as a PET complex plus aluminium.
